# EUROPÄISCHE PATENTSCHRIFT

(11) **EP 2 585 235 B1**
(45) Veröffentlichungstag und Bekanntmachung des Hinweises auf die Patenterteilung: **16.11.2016**
(21) Anmeldenummer: 11779565.8
(22) Anmeldetag: 28.06.2011
(51) Int. Cl.: B21B 25/04

(54) **VERFAHREN ZUM WARMWALZEN METALLISCHER HOHLKÖRPER**
PROCESS FOR HOT-ROLLING METALLIC HOLLOW BODIES
PROCÉDÉ DE LAMINAGE À CHAUD DE CORPS CREUX MÉTALLIQUES

(30) Priorität: 28.10.2010 DE 102010049645; 28.06.2010 DE 102010025288
(43) Veröffentlichungstag der Anmeldung: 01.05.2013
(73) Patentinhaber: SMS group GmbH, 40237 Düsseldorf (DE)
(72) Erfinder: PEHLE, Hans-Joachim, 41069 Mönchengladbach (DE); THIEVEN, Peter, 41069 Mönchengladbach (DE)
(74) Vertreter: Reuther, Martin
(86) Internationale Anmeldenummer: PCT/DE2011/001411
(87) Internationale Veröffentlichungsnummer: WO 2012/022284

(56) Entgegenhaltungen:
- EP-A2- 0 116 882
- GB-A- 2 022 471
- US-A1- 2004 144 643

## Beschreibung

Die Erfindung betrifft ein Verfahren zum Warmwalzen metallischer Hohlkörper sowie ein entsprechendes Warmwalzwerk. Insbesondere betrifft die Erfindung ein Verfahren zum Warmwalzen metallischer länglicher Hohlkörper mittels einer in dem Hohlkörper angeordneten Walzstange, auf welche vor dem Warmwalzvorgang Schmiermittel aufgebracht wird. Auch betrifft die Erfindung ein Warmwalzwerk zum Warmwalzen metallischer länglicher Hohlkörper mittels einer in dem Hohlkörper angeordneten Walzstange, mit einer Warmwalzeinrichtung sowie mit einer davor angeordneten Schmiermittelauftragsstation.

Hierbei sei insbesondere betont, dass sich vorliegende Erfindung nicht auf das Verchromen und anschließende Polieren von Walzstangen bezieht, wie dieses beispielsweise in der JP 2000-246312 A offenbart und allerdings schon wesentlich länger bekannt ist und welches naturgemäß insbesondere durch den Poliervorgang ebenfalls die Reibbeiwerte der Walzstangen senkt. Eine derartige Chromschicht verbleibt jedoch eine Vielzahl an Walzvorgängen an der Walzstange, während zugehörige Schmiermittelschichten vor jedem Walzvorgang auf die Walzstange aufgebracht werden, so dass Schmiermittel mithin als echtes Verbrauchsgut bei derartigen Walzvorgängen anzusehen ist.

Derartige Verfahren und Vorrichtungen sind beispielsweise aus der DE 100 44 111 A1 sowie aus der EP 0 076 170 A1 bekannt, wobei die DE 100 44 111 A1 ein Verfahren zum Schmieren von Umform- bzw. Urformwerkzeugen, insbesondere auch von Warmschmiedewerkzeugen, offenbart, bei welchem ein aus Graphit bestehendes Pulver bzw. ein graphithaltiges Pulver elektrisch bzw. elektrostatisch aufgeladen und anschließend unter Zuhilfenahme eines elektrischen Feldes an das jeweilige Werkzeug gebracht wird. Ähnliches offenbart auch die EP 0 076 170 A1, wobei hier eine Flüssigkeit, gegebenenfalls mit in der Flüssigkeit suspendierten Schmiermittelpartikeln, wie dieses auch in der US 5,492,639 oder der GB 2 022 471 A offenbart ist, aufgetragen wird, während nach der DE 100 44 111 A1 der Auftrag über ein festes aber pulverförmiges also ebenfalls über ein fluidisches Schmiermittel erfolgt. Auch die EP 1 775 038 B1 und die US 2009/0293569 A1 offenbaren die Verwendung eines pulverförmigen also fluidischen bzw. fließfähigen Schmiermittels, welches jedoch offensichtlich ohne die Verwendung eines elektrischen Feldes unter Zuhilfenahme eines Trägergasstromes aufgetragen wird. Hierbei kann eine Schmierschicht einerseits auf der Innenseite des zu bearbeitenden Hohlblocks also des Werkstücks, aufgebracht werden. Ebenso kann eine entsprechende Schmierung an der Walzstange, also an einem Werkzeug, vorgesehen sein, wobei als Schmiermittel Graphit-basierte Schmiermittel, beispielsweise unter Hinzufügen eines Kunststoffbasierten organischen Bindemittel bzw. Glimmer-basierte Schmiermittel mit einem anorganischen Binder auf der Basis von Boraten zur Anwendung kommen können.

Die Verwendung fester Schmiermittel ist andererseits beim Schmieden, also bei gänzlich gattungsfremden Umformungsverfahren, aus der US 2004/144643 A1 für die Herstellung von zu beschichtenden Körpern aus nicht-Eisen-Metallen für die physikalische Gasphasenabscheidung bekannt.

Feste Schmiermittel für Walzstangen sind an sich auch in der US 4,575,430 oder der EP 0 116 882 A2 offenbart, wobei dort eine Auftragen des festen Schmiermittels auf die Walzstange über abrasive oder aufschmelzende Prozesse erfolgt, so dass das Schmiermittel dort an sich aufgeschmiert wird. Während letztere Prozesse unmittelbar zu einem flüssigen Auftragen des Schmiermittels, wie dieses bereits vorstehend erläutert wurde, führen, bedingen erstere Prozesse an sich auf den ersten Blick scheinbar einen Auftrag des Schmiermittels in fester Form auf eine entsprechende Walzstange. Jedoch bedingt der abrasive Übertrag von Schmiermittel, dass auf mikroskopischer Skala die scheinbar feste Struktur des abrasiv aufgetragenen Schmiermittels aufgebrochen wird und sich eine feste Struktur erst wieder nach dem Auftragen auf der Walzstange ausbildet.

All diese Verfahren haben mithin gemein, dass sich während des Abreibens bzw. abrasiven Auftragens oder auch während des Aufsprühens - sei es ein trockenes Pulver oder sei es eine Flüssigkeit - die Schmiermitteldicke nur sehr schwer beherrschen und auf ein Minimum beschränken lässt, da für das Auftragen des Schmiermittels möglichst wenig Zeit verstreichen sollte, sodass die jeweilige Walzstange möglichst wenig abkühlt und möglichst schnell für den nächsten Walzvorgang zur Verfügung steht, und dass die lokale Schmiermitteldickenverteilung sich durch derartige Sprühvorgänge nur schwer kontrollieren lässt.

Es ist Aufgabe vorliegender Erfindung, hier Abhilfe zu schaffen.

Als Lösung wird ein Verfahren zum Warmwalzen metallischer länglicher Hohlkörper mittels einer in dem Hohlkörper angeordneten Walzstange, auf welche vor dem Warmwalzvorgang Schmiermittel aufgebracht wird, vorgeschlagen, wobei das Schmiermittel in fester Folien- oder Plattenform bzw. in fester Form als Formkörper an die Walzstange gebracht wird.

In Abweichung von Schmiermittel, welches fluidisch, als Pulver, Pasten, Suspension oder in sonstiger flüssiger Form, aufgebracht wird, ermöglicht der Auftrag in fester Form, beispielsweise in Form von Folien, Platten oder sonstigen Formkörpern, ein schnelleres und betriebssicheres Aufbringen, insbesondere da die Gefahren, dass Schmiermittel unkontrolliert wieder abfällt oder durch nahezu explosionsartige Verdampfungsprozesse eines Trägerfluides wieder entfernt wird, auf ein Minimum reduziert werden kann. In diesem Zusammenhang sei betont, dass eine "feste Form" von einer makroskopischen und in gewissen Grenzen eigenstabilen Form des Schmiermittels ausgeht, die sich von fluidischen also fließ- oder streichfähigen Zuständen, welche als Vielteilchen- bzw. Vielkörpermassestrom, sei es bei abtragenden oder ablativen Prozessen, in einem Pulverstrom, in einer Suspension oder sei es zur Gänze als Flüssigkeit, fließen können, dadurch unterscheidet, dass die charakteristischen Dimensionen des in fester Form vorliegenden Schmiermittels in dem Zeitpunkt, in welchem das Schmiermittel an die Walzstange gebracht wird, wesentlich größer sind, als die letztliche Schichtdicke. Insofern werden insbesondere Folien, Platten oder sonstige dünne Flächengebilde aber auch Stangen als fest anzusehen sein, da diese zumindest in einer Dimension bei Stangen und ähnlichem bzw. in zwei Dimensionen bei Platten oder Folien wesentlich größer als die Schichtdicke, nämlich als der Stangendurchmesser bzw. als die Dicke der Folien oder Platten, sind, während trockene Pulver fließen können und an sich nicht fest sind. Selbiges gilt für Pasten, die insbesondere bei den Temperaturen, bei welchen die Walzstangen geschmiert werden bzw. werden müssen, in der Regel unmittelbar zu fließen anfangen und mithin dieselben Nachteile wie sprühfähige Flüssigkeiten zeigen, und für Schmiermittel, die durch abrasive Prozesse oder Ablation auf die Walzstange gebracht werden, da auch dort die während des Abreibens die feste Struktur lokal aufgebrochen werden und charakteristischen Dimensionen in kleinsten Schmiermittelpartikeln oder Tröpfchen zu finden sind, die einzeln durch das Abreiben von einer Oberfläche auf die andere übertragen werden.

Vorzugsweise wird das Schmiermittel zu nächst in einem ersten Verfahrensschritt vorkonfektioniert und anschließend das vorkonfektionierte Schmiermittel in einem zweiten Verfahrensschritt an die Walzstange gebracht. Hierdurch kann bei dem Vorkonfektionieren mit der zugehörigen Präzession gearbeitet werden, insbesondere ohne dass der Walzprozess selbst bzw. ein Arbeitsweg der Walzstange und deren Taktgeschwindigkeit bzw. Baugruppen der Walzstraße oder die dort herrschenden Temperaturen dieses Vorkonfektionieren beeinträchtigen. Dieses gilt insbesondere dann, wenn die beiden Verfahrensschritte nicht synchronisiert sind, so dass das Vorkonfektionieren auch zeitlich unabhängig von dem Auftragen oder Anbringen an die Waltzstange erfolgen kann.

Dementsprechend wird unabhängig von den übrigen Merkmalen vorliegender Erfindung auch ein Warmwalzwerk zum Warmwalzen metallischer länglicher Hohlkörper mittels einer in dem Hohlkörper angeordneten Walzstange, mit einer Warmwalzeinrichtung sowie mit einer davor angeordneten Schmiermittelauftragsstation vorgeschlagen, welches sich durch eine Schmiermittelkonfektionierungsstation auszeichnet, die separat von der Schmiermittelauftragsstation angeordnet ist. Dieses ermöglicht erstmals ein gezieltes Aufbringen von Schmiermittel außerhalb eines während der Produktion bzw. während des Wälzens stattfindenden Kreisprozesses, welchen die Walzstangen durchlaufen und welcher letztlich durch die Taktgeschwindigkeit diese Umlaufs vorgegeben ist, wobei es schon aus energetischen Gründen und auch aus Gründen der Anschaffungskosten das Ziel ist, die Walzstangen mit möglichst kurzer Taktfrequenz umlaufen und möglichst nicht abkühlen zu lassen. Ggf. ist es auch denkbar, mehrere Schmiermittelkonfektionierungsstationen parallel laufen zu lassen, wenn die Taktfrequenz der Walzstangen derart hoch ist, dass eine Schmiermittelkonfektionierungsstation nicht ausreichend schnell das Schmiermittel vorkonfektionieren kann.

Ein derartiges nicht synchronisiertes Vorkonfektionieren ist insbesondere dann von Vorteil, wenn das Schmiermittel in fester Form an die Walzstange gebracht wird. Beispielsweise können Folien oder Bänder entsprechend als Rollenware vorbereitet werden, um diese anschließend in dem laufenden Produktionsprozess auf die Walzstangen zu wickeln. Ebenso können Platten oder Folien vorbereitend zugeschnitten oder auch - möglicherweise lediglich lokal, beispielsweise im Bereich oder kurz hinter einer Walzstangespitze - mehrlagig vorbereitet werden, um dieses anschließend im laufenden Produktionsprozess schnell und betriebssicher um eine Walzstange herum zu legen. Andererseits kann aber auch Schmiermittel, sei es in fester oder in nicht fester Form, ein einem vorkonfektionierendem Verfahrensschritt zunächst in eine Matrize aufgetragen und anschließend in dem zweiten Verfahrensschritt auf die Walzstange aufgebracht werden, wobei es während des zweiten Verfahrensschrittes durchaus denkbar ist, dass das Schmiermittel fest oder nicht fest ist, so lange es in ausreichendem Maße in der Matrize stabil verbleibt, bis es auf die Walzstange übertragen ist.

Unabhängig von den übrigen Merkmalen vorliegender Erfindung schlägt die Erfindung dementsprechend auch ein Verfahren zum Warmwalzen metallischer länglicher Hohlkörper mit einer in dem Hohlkörper angeordneten Walzstange vor, auf welche vor dem Walzvorgang Schmiermittel aufgebracht wird, wobei sich dieses Warmwalzverfahren dadurch auszeichnet, dass das Schmiermittel in eine an die Walzstange angepassten Matrize aufgetragen und anschließend auf die Walzstange aufgebracht wird.

Letztere Lösung ermöglicht es kumulativ bzw. alternativ zu dem Schmiermittelauftrag in fester Form einen kontrollierten und kontrollierbaren Schmiermittelauftrag, bei welchem ebenfalls die Gefahr von plötzlichen Verdampfen großer Flüssigkeitsmengen aber auch eine genaue Schichtdickenkontrolle ohne weiteres Erfolgen kann, da letztlich die Matrize ohne weiteres vorbereitet und in der Schmiermittelmenge auch lokal an die entsprechenden Erfordernisse angepasst werden kann, bevor das Schmiermittel von der Matrize ausgehend auf die Walzstange übertragen wird. Der letztere Vorgang kann dann sehr schnell geschehen, sodass der Gesamtprozess hierdurch nur unwesentlich verlangsamt wird.

Unter Verwendung einer entsprechenden Matrize kann das Schmiermittel in fester Form in die Matrize eingebracht werden. Hierzu können beispielsweise einzelne oder mehrere Lagen von Schmiermittelfolie in die Matrize eingelegt werden. Ebenso kann jedoch auch flüssiges bzw. fluidisches Schmiermittel in die Matrize aufgetragen werden, wobei insbesondere die Möglichkeit besteht, diesen Vorgang gründlich und über einen längeren Zeitraum durchzuführen, sodass er dementsprechend kontrolliert abläuft. Insbesondere können bei flüssigen Schmiermitteln bzw. Schmiermitteln, welche im Zusammenhang mit einer Flüssigkeit in die Matrize aufgetragen werden, Verdampfungs- bzw. Trocknungsprozesse stattfinden, sodass ein unkontrolliertes Verdampfen dieser Flüssigkeiten, wenn diese mit der Walzstange in Kontakt kommen, nicht auftritt.

Je nach konkreter Umsetzung ist es hierbei somit denkbar, dass auch fluidische Schmiermittel, wie insbesondere Suspensionen oder Pasten, derart aushärten oder aber durch Anpressen verdichtet werden, dass ein selbsttragender Formkörper in der Matrize ausgeformt wird, der dann entsprechend der erstgenannten Lösung dazu führt, dass das Schmiermittel in fester Form an die Walzstange gebracht wird. Dieses ist jedoch nicht zwingend notwendig, solange das Schmiermittel durch die Matrize ausreichend in seiner Form stabilisiert wird; dann können auch nicht selbsttragende Ausformungen an Schmiermittel über die Matrize und von der Matrize gestützt betriebssicher an die Walzstange gebracht werden.

Dementsprechend ist es vorteilhaft, wenn, nachdem das Schmiermittel in die Matrize aufgetragen wurde, das Schmiermittel von der Matrize auf die Walzstangen übertragen wird, indem entweder die Walzstange in die Matrize oder die Matrize um die Walzstange gelegt wird. Dieses ermöglicht insbesondere auch ein geeignetes Andrücken des Schmiermittels an die Walzstange, sodass dieses betriebssicher auch während der Folgeprozesse, wie beispielsweise während des Transports zu der Warmwalzeinrichtung und des Einführens in den Hohlkörper, an der Walzstange verbleibt. Hierbei versteht es sich, dass ein entsprechendes Andrücken bzw. Anpressen des Schmiermittels auch auf andere Weise erfolgen kann, wie nachfolgend noch erläutert wird.

Insbesondere kann das Schmiermittel in Folien- oder Plattenform an die Walzstange gebracht werden, wie bereits vorstehend angedeutet. Hierbei können insbesondere auch vorgeschnittene Teile zur Anwendung kommen, sodass eine Schichtdickenvariation des Schmiermittels ohne weiteres und betriebssicher bereits bei der Vorbereitung realisiert werden kann. Andererseits ist es jedoch auch denkbar Schmiermittelfolien oder -platten in eine Matrize einzulegen und anschließen, wie bereits vorstehend erläutert, an die Walzstange zu bringen. In diesem Zusammenhang sei auch erläutert, dass entsprechend dünne Formkörper aus Schmiermittel, seien sie innerhalb einer Matrize angeordnet oder auf sonstige Weise freitragend vorgeformt, als Folien zu bezeichnen sind.

Auch Schmiermittel in Folien- oder Plattenform wird vorzugsweise an die Walzstange angedrückt bzw. angepresst. Bei der Verwendung einer Matrize geschieht dieses unmittelbar, wenn die Matrize um die Walzstangen gelegt wird bzw. wenn die Walzstange in die Matrize gelegt wird. Andererseits kann das Andrücken bzw. Anpressen auch über Walzen oder sonstige Baugruppen geschehen.

Insbesondere wenn das in Folien- oder Plattenform vorliegende Schmiermittel auf die Walzstange aufgewickelt wird, kann schon der für das Aufwickeln aufgebrachte Längszugs in der entsprechenden Schmiermittelmaterialbahn ein ausreichendes Andrücken des Schmiermittels gewährleisten.

Die vorstehenden Lösungen bedingen jeweils, dass das Schmiermittel entweder in fester Form, sei es in Folien- oder Plattenform bzw. als Formkörper, oder sei es in noch fluidischer, d. h. in fließfähiger Form, durch eine Matrize gestützt an die Walzstange gebracht wird. Hierdurch kann ein besonders kontrollierter und kontrollierbarer Schmiermittelauftrag, insbesondere ohne die Gefahr von plötzlichem Verdampfen großer Flüssigkeitsmengen oder aber eines unbeabsichtigten Abtropfen von fluidischen Bestandteilen umgesetzt werden. Insbesondere kann, je nach konkreten Erfordernissen, die Schichtdicke sowie das Maß, in welchem das Schmiermittel angedrückt wird, je nach konkreter Umsetzung vorliegender Erfindung an die bestehenden Erfordernisse angepasst werden.

Dementsprechend schlägt vorliegende Erfindung unabhängig von den übrigen Merkmalen dieser Erfindung ein Verfahren zum Warmwalzen metallischer länglicher Hohlkörper mittels einer in dem Hohlkörper angeordneten Walzstange als Lösung der oben genannten Aufgabe vor, wobei auf die Walzstange vor dem Warmwalzvorgang Schmiermittel aufgebracht wird und sich das Verfahren dadurch auszeichnet, dass das Schmiermittel an die Walzstange angedrückt wird. Durch dieses Andrücken kann unabhängig von den übrigen Merkmalen der Erfindung die Gefahr eines plötzlichen Verdampfens sowie ein unkontrolliertes Abtropfen von Schmiermittel minimiert werden. Hierbei wird vorliegend unter einem "Andrücken" ein Kraftaufbringen mit mechanischen Mitteln verstanden.

Insofern wird ebenfalls ein Warmwalzwerk zum Warmwalzen metallischer länglicher Hohlkörper mittels einer in dem Hohlkörper angeordneten Walzstange vorgeschlagen, wobei das Warmwalzwerk eine Warmwalzeinrichtung sowie eine davor angeordnete Schmiermittelauftragsstation umfasst und sich durch eine Vorrichtung zum Andrücken von Schmiermitteln auszeichnet. Durch das Andrücken kann eine einfache Beherrschung der Schichtdicke garantiert werden, insbesondere wenn letztere variiert werden soll. Hierbei kann die Schichtdicke beispielsweise durch Schmiermittelplatten oder -folien bzw. durch feuchtes Pulver, durch ausreichen pastöses Schmiermittel oder durch entsprechende Formmatrizen gezielt beeinflusst werden, wobei die Andrückvorrichtung wenigstens eine Schmiermittelauftragswalze umfassen kann, welche einen besonders kontrollierten und kontrollierbaren Schmiermittelauftrag gewährleistet. Insbesondere kann die Gefahr von plötzlichem Verdampfen großer Flüssigkeitsmengen, wie bereits vorstehend erläutert, gezielt minimiert werden.

Dementsprechend ist es auch in der Verfahrensführung vorteilhaft, wenn das Schmiermittel aufgewalzt wird, was insbesondere eben durch Walzen aber auch durch Bürsten bzw. durch Raupenketten, Gliederketten oder Prismenketten, also Matrizen tragende Ketten, geschehen kann. Da letztere Einrichtung nicht als Auftragswalzen bezeichnet werden können, ist es dementsprechend vorteilhaft, wenn die Andrückvorrichtung wenigstens eine Schmiermittelpresse umfasst, die beispielsweise durch die vorgenannten Ketten, insbesondere Prismenketten, oder aber auch durch Förderbänder realisiert sein kann.

Wie bereits vorstehend erläutert, können auch Folien auf die Walzstange aufgebracht werden. Dementsprechend ist es vorteilhaft, wenn die Andrückvorrichtung wenigstens eine Folienwickelvorrichtung umfasst. Hierbei kann die Folienspannung gegebenenfalls schon einem Andrücken dienen, wobei - je nach konkreter Umsetzung - noch eine Schmiermittelpresse bzw. eine entsprechende Andrückwalze, die ggf. auch als Schmiermittelauftragseinrichtungen bzw. als Auftragswalzen dienen können, vorgesehen sein können, um ausreichende Andrückkräfte sicherstellen zu können.

Unabhängig von den übrigen Merkmalen vorliegender Erfindung wird darüber hinaus ein Warmwalzwerk zum Warmwalzen metallischer länglicher Hohlkörper mittels einer in dem Hohlkörper angeordneten Walzstange vorgeschlagen, wobei das Warmwalzwerk eine Warmwalzeinrichtung sowie eine davor angeordnete Schmiermittelauftragsstation umfasst und sich dadurch auszeichnet, dass die Schmiermittelauftragsstation eine Vorrichtung zur Variation der Schichtdicke des Schmiermittels entlang der Walzstange aufweist. Dementsprechend wird auch ein Verfahren zum Warmwalzen metalischer länglicher Hohlkörper mittels einer in dem Hohlkörper angeordneten Walzstange, auf welche vor dem Warmwalzvorgang Schmiermittel aufgebracht wird, vorgeschlagen, wobei sich dieses Verfahren dadurch auszeichnet, dass die Schichtdicke des Schmiermittels beim Auftragen entlang der Walzstange variiert wird.

Durch eine Schichtdickenvariation, und insbesondere durch eine Schichtdickenkontrolle, kann die Schichtdicke an die individuellen Bedürfnisse angepasst werden. Insbesondere kann eine Schichtdickenvariation über die axiale Erstreckung der Walzstange vorgesehen sein, beispielsweise mit einem Maximum beim 0,3-fachen der Walzstangenlänge. Auf diese Weise kann die Menge an Schmiermittel minimiert werden, wodurch die Gesamtkosten für das Warmwalzen dementsprechend optimiert werden können. Ebenso ist es denkbar, insbesondere im Einlaufbereich eine Variation der Schichtdicke in Umfangsrichtung um die Walzstange vorzusehen. Dieses trägt insbesondere der Tatsache Rechnung, dass in der Regel beim Warmwalzen auch im Umfang lediglich ausgewählte Gebiete zu einem bestimmten Zeitpunkt mit der Walzstange in Kontakt kommen, insbesondere beim Beginn des Walzvorganges. Durch eine entsprechend angepasste Schichtdicke des Schmiermittels kann sichergestellt werden, dass lediglich die Menge an Schmiermittel an den entsprechenden Stellen vorliegt, die auch tatsächlich benötigt wird.

In diesem Zusammenhang versteht es sich, dass insbesondere die Schichtdicke auch lokal gemessen und das Messergebnis für einen Regelkreis zur Regelung der Schichtdicke genutzt werden kann. Letzteres gilt insbesondere auch wenn fluidische Schmiermittel, also pastöse, flüssige oder pulverförmige Schmiermittel, aufgetragen werden, da hier mögliche Abweichungen von Sollvorgaben durch kleiner Störungen in größerem Maße zu befürchten sind, als dieses bei festen Schmiermitteln der Fall ist.

Insbesondere kann das Schmiermittel mehrlagig an der Walzstange angebracht werden. Dieses kann insbesondere auch durch verschiedene Auftragsverfahren geschehen, wobei hierdurch eine genauere und leichte Schichtdickenkontrolle sowie eine Anpassung an individuelle Bedürfnisse erfolgen kann, insbesondere auch wenn die Zahl der Schmiermittellagen lokal unterschiedlich gewählt wird. Insbesondere kann auch die Art der Schmiermittellagen entsprechend der Erfordernisse angepasst werden, wobei es auch möglich ist, unterschiedliche Arten von Schmiermitteln in verschiedenen Lagen aufzubringen. Hierbei versteht es sich, dass ein mehrlagiges Anbringen von Schmiermittel auf der Walzstange auch unabhängig von den übrigen Merkmalen vorliegender Erfindung für ein Verfahren zum Warmwalzen metallischer länglicher Hohlkörper mittels einer in dem Hohlkörper angeordneten Walzstange, auf welche vor dem Warmwalzvorgang Schmiermittel aufgebracht wird, von Vorteil ist. Dieses insbesondere auch in Abgrenzung zu der EP 1 775 038 B1, bei welcher Schmiermittel einerseits auf der Walzstange und andererseits jedoch in dem Hohlkörper vorgesehen ist, wobei insbesondere letzteres sehr hohe Anforderungen an den Schmiermittelauftrag stellt, da der entsprechende Hohlkörper verhältnismäßig hohe Temperaturen aufweist und der Schmiermittelauftrag von innen erfolgen muss.

Wie bereits vorstehend angedeutet können die Schmiermittellagen unterschiedliche Materialeigenschaften aufweisen, sodass hierdurch das Schmierverhalten in gewünschter Weise beeinflusst werden kann, wobei insbesondere die Schmiermittellagen auch lokal variiert und den Erfordernissen angepasst werden können.

Vor dem Schmiermittelauftrag auf die Walzstange kann das Schmiermittel mit einem Funktionsmittel versehen sein. Hierdurch kann die Gefahr eines unkontrollierten oder plötzlichen Verdampfens irgendwelcher Flüssigkeiten minimiert werden, da das Funktionsmittel, auch wenn es flüssig oder in Pulverform auf das Schmiermittel aufgebracht wird, Zeit hat, mit dem Schmiermittel eine gute Verbindung einzugehen, bevor das Schmiermittel selbst gemeinsam mit dem Funktionsmittel auf die Walzstange aufgebracht wird.

Andererseits ist es auch möglich, eine Schicht Funktionsmittel unmittelbar auf die Walzstange aufzutragen, bevor der Schmiermittelauftrag erfolgt. Letzteres ist insbesondere dann ohne die Gefahr eines unkontrollierten oder plötzlichen Verdampfens von Flüssigkeit bzw. ohne die Gefahr eines Abtropfens von Funktionsmittel möglich, wenn das Funktionsmittel fest ist. Sollte das Funktionsmittel fluidisch sein, so kann durch die Verwendung von Platten oder Folien als Schmiermittel bzw. durch die Verwendung von Formkörpern als Schmiermittel oder aber durch die geeignete Verwendung von Auftragsvorrichtungen, wie Walzen oder Matrizen, ein gleichmäßiger Auftrag von Schmiermittel sichergestellt werden, auch wenn das Funktionsmittel möglicherweise unkontrolliert bzw. mehr oder weniger unkontrolliert auf die Walzstange aufgetragen wird. In konkreter Verfahrensführung ist es jedoch auch denkbar, dass der Auftrag des Funktionsmittels auf die Walzstange unmittelbar vor dem Schmiermittelauftrag erfolgt, sodass die Zeitspanne, in welcher das Funktionsmittel unkontrolliert reagieren kann, minimiert ist.

Als Funktionsmittel kann insbesondere ein Klebemittel, ein Bindemittel, ein Trennmittel, wie beispielsweise Kalk oder Borax, und/oder ein Isolationsmittel, insbesondere ein thermisches Isolationsmittel, zur Anwendung kommen. Diesbezüglich kann ergänzend zu dem Schmiermittel jedes geeignete Zusatzmaterial, welches noch auf die Walzstange aufgebracht werden muss, zur Anwendung kommen.

Wie bereits vorstehend angedeutet, kann die Gefahr eines Verdampfens von Flüssigkeit weiter minimiert werden, wenn auch das Funktionsmittel in fester Form aufgebracht wird. Insbesondere kann das Funktionsmittel in Folien- oder Plattenform auf die Walzstange aufgebracht werden. Insbesondere wenn das Funktionsmittel nicht zwischen Schmiermittel und Walzstange vorgesehen sein muss, ist es von Vorteil, wenn das Schmiermittel unmittelbar auf die Walzstange aufgebracht wird. Insofern wird auf ein Auftragen von Flüssigkeiten bzw. fluidischen oder fließfähigen Werkstoffen verzichtet, bevor das Schmiermittel mit der Walzstange in Kontakt kommt. Hierdurch können etwaige Nachteile kommen, wie ein unkontrolliertes Verdampfen bzw. ein verlagern irgendwelcher Werkstoffe vermieden werden, da vor dem eigentlichen Schmiermittelauftrag keine derartigen Werkstoffe auf die Walzstange gelangen.

Bei der Verwendung von Folien, Platten oder Formkörpern, sei diese aus Schmiermittel und/oder aus Funktionsmittel können, insbesondere auch als Alternative zu wiederverwendbaren, in der Regel metallischen Matrizen, Trägermaterialien, wie Beispielsweise Zellulose oder Papier, Verwendung finden, auf welche die Mittel, also die Schmiermittel und/oder Funktionsmittel, aufgebracht sind, bevor diese auf die Walzstange aufgebracht oder in die Matrize eingebracht werden. Dieses ermöglicht es auch bei sehr dünnen Schichtdicken eigentragende Strukturen für das Schmiermittel bzw. das Funktionsmittel auszubilden, auch wenn diese Schichtdicken in sich nicht ausreichen, um das Material in sich ausreichend zu stabilisieren. Je nach konkreter Umsetzung können die Trägermaterialien nach dem Schmieren der Walzstange bzw. nach einem Einbringen des Schmierstoffs oder des Funktionsmittels in die Matrize wieder entfernt und entsorgt oder einer Wiederverwendung zu geführt werden. Andererseits können die Trägermaterialien auch an der Walzstange verbleiben und während des Walzens verloren gehen, beispielsweise verbrennen, wobei sie ggf. auch als Funktionsmittel genutzt werden können.

Insbesondere die Verwendung fester Schmiermittel bedingt einen geringen Wasser- oder Flüssigkeitsgehalt der Schmiermittel, was ggf. auch Alterungsprozesse zu minimieren vermag.

Das erfindungsgemäße Verfahren, aber auch die erfindungsgemäße Vorrichtung, eignen sich insbesondere für Luppen, Rohre oder andere längliche Hohlkörper, die unter Verwendung einer Walzstange warmgewalzt werden sollen.

Es versteht sich, dass die Merkmale der vorstehend bzw. in den Ansprüchen beschriebenen Lösungen gegebenenfalls auch kombiniert werden können, um die Vorteile entsprechend kumuliert umsetzten zu können.

Je nach konkreter Umsetzung vorliegender Erfindung lassen sich folgende Vorteile kumulierend oder alternierend umsetzten:
- Verbesserung der Schmierung zwischen Walzstange und Walzgut;
- Herstellung einer über die Walzstangenlänge variablen und an die Walzstangenbelastung angepassten Schmierstoff dicke;
- Verringerung des Schmiermittelverbrauchs, da optimale Schmiermittelkontrolle;
- Verringerung der Umwelt- und Arbeitsplatzbelastung, insbesondere durch Verminderung der Emissionen aus verdampfender Flüssigkeit bzw. der Feinstaubbelastung;
- Aufbau strukturierter oder mehrlagiger Schmierschichten und Trennschichten; und/oder
- die Gefahr eines Eindringens von Wasser in das Werkstück.

Als Schmierstoffe können bei vorliegender Erfindung jede Art Schmierstoffe, die für Warmwalzen geeignet sind, zur Anwendung kommen. Besonders bevorzugt wird schichtförmiger Graphit, insbesondere wenn dieser durch an sich bekannte Maßnahmen in seiner elektrischen Leitfähigkeit abgesenkt wurde. Insbesondere für hochlegierte Stähle oder Spezialstähle sind auch graphitarme oder graphitfreie Schmiermittel denkbar.

Weitere Vorteile, Ziele und Eigenschaften vorliegender Erfindung werden anhand nachfolgender Beschreibung von Ausführungsbeispielen erläutert, die insbesondere auch in anliegender Zeichnung dargestellt sind. In der Zeichnung zeigen:
- Figur 1: das Prinzip des Rohrwalzens mit innenliegender Walzstange, in diesem Fall ein Schrägwalzverfahren;
- Figur 2: das Prinzip des Rohrwalzens mit innenliegender Walzstange, in diesem Fall ein Längswalzverfahren;
- Figur 3: ein Aufsprühen flüssiger Schmiermitteldispersion durch einen Düsenring in einer schematischen Längsansicht;
- Figur 4: die Anordnung nach Figur 3 in einer Schnittansicht durch die Walzstange;
- Figur 5: eine Beschichtung einer Walzstange durch Aufwickeln einer Schmiermittelfolie;
- Figur 6: eine Walzstangenschmierung, bei welcher eine Schmiermittelfolie von Rollen abgewickelt und längs über die Walzstange aufgezogen wird;
- Figur 7: ein nicht erfindungsgemäßes und der Erläuterung des allgemeinen Umfelds dienendes Andrücken von Schmiermittel an eine rotierende Dornstange über ein Auftragsband;
- Figur 8: ein nicht erfindungsgemäßes und der Erläuterung des allgemeinen Umfelds dienendes Aufwerfen von Schmiermittelpulver auf eine Walzstange;
- Figur 9: einen Walzstangenkreislauf eines Warmwalzwerks mit einer Schmiermittelauftragsstation.

Beim Warmwalzen eines Werkstücks 1 mittels einer Walzstange 2 wird, wie in Figuren 1 und 2 schematisch dargestellt, als Werkstück 1 beispielsweise ein Hohlblock, in welchem eine entsprechende Walzstange 2 angeordnet ist, an Walzen, seien es Schrägwalzen 3 (siehe Figur 1) oder Längswalzen 4 (siehe Figur 2), vorbeigeführt, wobei die Walzen 3, 4 das Werkstück 1 entsprechend auf die Walzstange 2 hin umformen, welche dementsprechend den Walzen 3, 4 einen Gegenwiderstand entgegensetzt, sodass nach dem Walzen eine längliche Innenöffnung in dem Werkstück 1 verbleibt. Hierbei tritt die Walzstange 2 mit dem Werkstück 1 jedoch nicht nur auf Druck sondern auch gleitend bzw. reibend in Wechselwirkung. Dementsprechend wird in der Regel zwischen Werkstück 1 und Walzstange 2 ein Schmiermittel vorgesehen, um entsprechend die Belastung sowohl für das Werkstück 1 als auch für die Walzstange 2 zu vermindern. Auch ist zu berücksichtigen, dass derartige Walzvorgänge bei verhältnismäßig hohen Temperaturen, insbesondere auch bei Temperaturen über 1 000°C, ablaufen.

Hierbei ist es aus dem Stand der Technik an sich bekannt, eine Schmiermitteldispersion 6 aus einem Düsenring 7 auf eine Walzstange 2 aufzutragen, welche beispielsweise mittels Transportrollen 5 an dem Düsenring 7 vorbeigeführt wird (siehe Figuren 3 und 4), um eine entsprechende Schmiermittelschicht 15 bereitzustellen. Entsprechende Suspensionen haben jedoch den Nachteil, dass das Lösungsmittel an sich an der heißen Walzstange 2 unkontrolliert verdampfen kann, sodass - um eine ausreichende Menge an Schmiermittel sicherzustellen - verhältnismäßig viel Schmiermittel aufgesprüht werden muss. Darüber hinaus besteht das Risiko, dass sich das Schmiermittel nach einem Verdampfen des Lösungsmittels als Abrieb verflüchtigt und mithin für den Walzprozess nicht mehr zur Verfügung steht. Diesem wird nach dem Stand der Technik dadurch abzuhelfen, dass trockenes Pulver über ein elektrisches Feld gerichtet, aufgebracht werden soll. Hiermit lässt sich jedoch die Gefahr eines unkontrollierten Abriebs nicht beseitigen. Ebenso gestaltet sich ein gezielter Auftrag nachwievor als sehr schwierig, zumal dass entsprechende elektrische Feld unter den tatsächlichen Betriebsbedingungen nur sehr schwer kontrolliert und in der gewünschten Weise aufrecht erhalten werden kann. Vorliegend wird dieses durch eine nicht dargestellte Kontrolle der Schmiermittelschicht sichergestellt, mittels welcher die Schichtdicke des Schmiermittels vor einem Einbringen der geschmierten Walzstange 2 in den Hohlblock 1 gemessen und dann regelnd auf den Durchsatz durch den Düsenring 7 eingegriffen wird, um etwaige Verluste durch Abrieb oder Abfallen kompensieren zu können.

Durch die Verwendung einer Schmiermittelfolie 8 (siehe Figur 5), welche von einer Vorratsrolle 9 auf die Walzstange 2 zur Bildung einer Schmiermittelschicht 15 aufgebracht wird, kann diesem Nachteil ebenfalls einfach und betriebssicher begegnet werden. Dadurch, dass das Schmiermittel in fester Form aufgebracht wird, besteht das Risiko eines unkontrollierten Verdampfens von Flüssigkeit nicht. Ebenso kann durch diese feste Form die Gefahr eines unkontrollierten Abriebs minimiert werden. Hierbei versteht es sich, dass, wie aus Figur 5 unmittelbar ersichtlich, die Schmiermittelfolie 8 auf Stoß spiralförmig um die Walzstange 2 herumgewickelt werden kann. Ebenso kann jedoch auch ein Überlapp oder ein gewisser Spalt zwischen den einzelnen Wicklungen verbleiben, wodurch die Menge an Schmiermittel gezielt kontrolliert und auch lokal variiert werden kann. Ebenso ist offensichtlich, dass auf diese Weise auch mehrere Lagen, insbesondere auch mehrere Lagen verschiedener Schmiermittelfolien 8 dementsprechend auf die Walzstange 2 aufgewickelt werden können. Auch versteht es sich, dass die Schmiermittelfolie 8 vor dem Aufwickeln - je nach Erfordernissen - mit einem Funktionsmittel, wie beispielsweise einem Binder, einem Kleber oder Ähnlichem, versehen sein kann. Hierbei kann die Schmiermittelfolie 8 insbesondere auch selbstklebend ausgebildet werden oder es wird ein geeignetes Haftmittel vorher auf die Walzstange 2 aufgetragen. Ebenso ist es denkbar, dass die Schmiermittelfolie 8 eine Trägerschicht, beispielsweise aus Papier, Zellulose oder dergleichen, umfasst, wobei - gegebenenfalls - die Trägerschicht nach dem Aufbringen des Schmiermittels auf die Walzstange 2 auch wieder abgezogen werden kann, wenn die Schmierstoffschicht dann ausreichend eigenstabil auf der Walzstange 2 verbleibt, was beispielsweise durch ein geeignetes Haftmittel oder aber auch durch ein Andrücken gewährleistet werden kann.

Wie in Figur 6 exemplarisch dargestellt, kann die Schmiermittelfolie 8 auch längs von einer Vorratsrolle 9 abgewickelt und an der Walzstange 2 appliziert werden, beispielsweise mittels zweier halbrunder Walzen 10, wobei bei dem Ausführungsbeispiel nach Figur 6 mit zwei getrennten Schmiermittelfolien 8, welche beidseits über je eine Auftragswalze 10 aufgetragen werden, gearbeitet wird. Ebenso können auch noch weitere Vorratsrollen 9 mit Schmiermittelfolien 8 um die Walzstange 2 herum angeordnet sein und mit entsprechenden Auftragswalzen 10 wechselwirken. Auch ist es denkbar, dass lediglich eine Schmiermittelfolie 8 von einer Vorratsrolle 9 abläuft, welche dann durch Walzen oder auch entsprechende Düsen um die Walzstange 2 herum gelegt wird. In einer alternativen Umsetzung kann die Schmiermittelfolie 8 zunächst zu einem Schlauch geformt und anschließend über die Walzstange 2 gezogen oder gestülpt werden.

Insbesondere bei letzteren Umsetzungen ist es denkbar, dass Folien mit variierender Schichtdicke zum Einsatz kommen, sodass auf die Walzstangen ein variierendes Schichtdickenprofil der Schmiermittelschicht 15 unmittelbar aufgetragen wird. Andererseits versteht es sich, dass ein entsprechendes Profil auch durch mehrere Lagen, welche aufgetragen bzw. aufgebracht werden, bereitgestellt werden kann.

Wie unmittelbar ersichtlich, bedingen die Auftragswalzen 10 bei dem Ausführungsbeispiel nach Figur 6, dass die Schmiermittelfolie 8 an die Walzstange 2 angedrückt bzw. angepresst wird, wodurch die Gefahr, dass Schmiermittel unkontrolliert verloren geht, minimiert werden kann. Letzteres kann auch bei der Umsetzung nach Figur 5 aber auch bei der Verwendung eines Schlauchs entsprechend vorteilhaft zur Anwendung kommen.

Ein derartiges, mechanisches Andrücken bzw. Anpressen kann aber auch - entsprechend des in Figur 7 dargestellten Ausführungsbeispiels - auch bei fluidischen Schmiermitteln, beispielsweise bei trockenem oder bestenfalls nur leicht befeuchteten Schmiermittelpulver aber auch bei einem entsprechenden pastösen Material vorteilhaft genutzt werden. Hierzu wird das fluidische Schmiermittel beispielsweise aus einem Schmiermittelvorrat 11 auf ein Auftragsband 12 aufgebracht, welches über Umlenkrollen 13 umläuft. Hierbei ist das Auftragsband 12 leicht geneigt zur Bewegungsrichtung der Walzstange 2 angeordnet, welche über das Auftragsband 12 abrollt, sodass das Schmiermittel an die Walzstange 2 angedrückt wird. Auch auf dieser Weise lässt sich das Schmiermittel gezielt und betriebssicher bei minimalem Verlust auf eine Walzstange 2 auftragen. Die Schichtdicke lässt sich einerseits durch die Geschwindigkeit des Auftragsbandes 12, durch die Abzugsgeschwindigkeit aus dem Schmiermittelvorrat 11 und/oder durch die Schrägstellung zwischen Walzstange 2 und Auftragsband 12 kontrollieren.

Fließfähiges Schmiermittel kann, wie in Figur 8 exemplarisch dargestellt, auch aus einem Vorratsbehälter 11 über ein Schleuderrad 14 auf eine Walzstange 2 aufgetragen werden, wobei dieses Schleuderrad 14 vorzugsweise in einem abgeschlossenen Raum vorgesehen ist, um auf dieser Weise eine Austritt von Schmiermitteln und einer Kontamination des Arbeitsplatzes zu minimieren. Auch bei einer derartigen Ausgestaltung, wie im Übrigen auch bei den anderen, vorgenannten Ausgestaltungen ist es möglich, die Schmiermitteldicke der Schmiermittelschicht 15 zu messen, um auf diese Weise lokal die Schmiermitteldicke an die gewünschten Erfordernisse anzupassen.

Hierbei versteht es sich, dass insbesondere auch bei den Umsetzungen nach Figuren 5, 7 und 8 das Schmiermittel mit einem entsprechenden Funktionsmittel, welches klebende Eigenschaften oder sonstige Eigenschaften hat, vermengt werden kann, um ein Anhaften an der Walzstange 2 zu fördern. Darüber hinaus versteht es sich, dass statt eines umlaufenden Auftragsbandes 12 auch an der Walzstange 2 anliegende Auftragswalzen, ähnlich der Auftragswalzen 10 bei dem Anwendungsbeispiel nach Figur 6, zur Anwendung kommen können. Ebenso können andere bzw. weitere anpressend wirksame Einrichtungen, wie Düsenanordnungen bzw. Gliederketten oder Prismenketten dementsprechend zur Anwendung kommen, die ggf. auch als Auftragseinrichtungen dienen können. Auch ist es denkbar, dass Schmiermittel über Bürsten auf die Walzstange 2 aufzutragen.

Bei einem Warmwalzwerk 20 wird, wie in Figur 9 anhand einer Kontiwalzstraße exemplarisch erläutert, ein gelochter Hohlblock über einen Quertransport 22 zunächst zu einer Deoxidationsanlage 23 geschleppt. Dort wird loser Zunder auf der Innenoberfläche des Hohlblocks 21 ausgeblasen und ein Borat- und/oder Phosphatpulver zur Auflösung festhaftenden Zunders eingeblasen. Es versteht sich, dass je nach konkreter Umsetzung vorliegender Erfindung an dieser Stelle alternative bzw. noch weitere Maßnahmen vorgesehen sein können.

Anschließend wird der Hohlblock 21 vor einem entsprechenden Walzwerk 24 (hier ein Längswalzwerk) positioniert und eine mit Schmierstoff beschichtete Walzstange 2 in den Hohlblock 21 eingeschoben. Letzteres erfolgt bei diesem Ausführungsbeispiel über eine Rückhaltevorrichtung 25, welche die Walzstange 2 dementsprechend positioniert und auch während der nachfolgenden Walzung festhält. Bei anderen Umsetzungen vorliegender Erfindung kann die Walzstange 2 frei, ohne Rückhaltung mitlaufen, wobei dann vorzugsweise eine entsprechende Positioniereinrichtung für die Walzstange 2 vorgesehen ist, um diese in den Hohlblock 1 einzuführen und ggf. dann weiter zu fördern.

Nach dem Walzen wird die Walzstange 2 zurückgezogen und über einen Quertransport 26 aus der Walzlinie gefahren. Nach dem Quertransport wird die Walzstange 2 bei diesem Ausführungsbeispiel über Rollgänge 27 durch einen Kühleinrichtung 28 gefördert und dort auf die zum späteren Schmieren notwendige Temperatur abgekühlt. Je nach konkreter Umsetzung vorliegender Erfindung kann ggf. auf ein separates Abkühlen auch verzichtet werden.

Nach dem Abkühlen wird die Walzstange 2 abermals in einem Quertransport 29 quertransportiert und einer erfindungsgemäßen Schmiermittelauftragsstation 30 zugeführt, die bei diesem Ausführungsbeispiel mit einer separaten Schmiermittelkonfektionierungsstation 33 verbunden ist, von welcher aus vorkonfektioniertes Schmiermittel bevorratet bereitgestellt wird. Bei diesem Ausführungsbeispiel arbeiten das Warmwalzwerk 20 und die Schmiermittelkonfektionierungsstation 33 nicht synchronisiert zueinander, wobei es sich versteht, dass ggf. in anderen Ausführungsformen auch ein synchrones Arbeiten oder sogar ein Verzicht auf eine derartige separate Schmiermittelvorkonfektionierung vorgesehen sein kann. Letztere Schmiermittelauftragsstation 30 kann jede der vorstehend beschriebenen Auftragsstationen sein, bzw. jedes der vorstehend beschriebenen Auftragsverfahren umsetzen.

Nach dem Schmieren wird die Stange über weitere Rollengänge 31 bzw. über einen weiteren Quertransport 32 zu einer Warteposition transportiert, von welcher aus sie von der Rückhaltevorrichtung 25, wenn diese zurückgefahren ist (gepunktet dargestellt), aufgenommen und in einen bereitgestellten Hohlblock 21 eingebracht werden kann.

Es versteht sich, dass ein derartiger Kreisprozess für eine Walzstangenschmierung in Details von dem vorstehend beschriebenen Ausführungsbeispiel abweichen kann, ohne vom Grundgedanken der vorliegenden Erfindung abzuweichen.

**Bezugszeichenliste:**

| | | | |
|---|---|---|---|
| 1 | Werkstück | 20 | Warmwalzwerk |
| 2 | Walzstange | 21 | Hohlblock |
| 3 | Schrägwalzen | 22 | Quertransport |
| 4 | Längswalzen | 20 | Deoxidationsanlage |
| 5 | Transportrolle | 24 | Walzwerk |
| 6 | Schmiermitteldispersion | 25 | Rückhaltevorrichtung |
| 7 | Düsenring | 26 | Quertransport |
| 8 | Schmiermittelfolie | 27 | Rollengang |
| 9 | Vorratsrolle | 25 | Kühleinrichtung |
| 10 | Auftragswalze | 29 | Quertransport |
| 11 | Schmiermittelvorrat | 30 | Schmiermittelauftragsstation |
| 12 | Auftragsband | 31 | Rollengang |
| 13 | Umlenkrolle | 32 | Quertransport |
| 14 | Schleuderrad | 30 | Schmiermittelkonfektionierungs |
| 15 | Schmiermittelschicht | | station |

## Patentansprüche

1. Verfahren zum Warmwalzen metallischer länglicher Hohlkörper mittels einer in dem Hohlkörper angeordneten Walzstange (2), auf welche vor dem Warmwalzvorgang Schmiermittel aufgebracht wird, wobei das Schmiermittel in fester Form als Formkörper und/oder in fester Folien- oder Plattenform an die Walzstange (2) gebracht wird.

2. Warmwalzverfahren nach Anspruch 1, **dadurch gekennzeichnet, dass** es bei Temperaturen über 1 000°C abläuft.

3. Warmwalzverfahren nach Anspruch 1 oder 2, **dadurch gekennzeichnet, dass** zunächst das Schmiermittel in einem ersten Verfahrensschritt vorkonfektioniert und anschließend das vorkonfektionierte Schmiermittel in einem zweiten Verfahrensschritt an die Walzstange (2) gebracht wird.

4. Warmwalzverfahren nach Anspruch 3, **dadurch gekennzeichnet, dass** die beiden Verfahrensschritte nicht synchronisiert sind.

5. Warmwalzverfahren nach einem der Ansprüche 1 bis 4, **dadurch gekennzeichnet, dass** das Schmiermittel auf die Walzstange (2) aufgewickelt wird.

6. Warmwalzverfahren nach einem der vorstehenden Ansprüche, **dadurch gekennzeichnet, dass** vor dem Schmiermittelauftrag auf die Walzstange (2) das Schmiermittel mit einem Funktionsmittel versehen wird.

7. Warmwalzverfahren nach einem der vorstehenden Ansprüche, **dadurch gekennzeichnet, dass** vor dem Schmiermittelauftrag eine Schicht Funktionsmittel auf die Walzstange (2) aufgetragen wird.

8. Warmwalzverfahren nach Anspruch 6 oder 7, **dadurch gekennzeichnet, dass** das Funktionsmittel ein Klebemittel, ein Bindemittel, ein Trennmittel und/oder ein Isolationsmittel, insbesondere ein thermisches Isolationsmittel, ist.

## Claims

1. A method for hot-rolling metallic, elongate hollow bodies by means of a rolling rod (2), which is arranged in the hollow body and to which lubricant is applied before the hot-rolling process, wherein the lubricant is brought to the rolling rod (2) in solid form as a moulded body and/or in solid film or sheet form.

2. The hot-rolling method according to claim 1, **characterised in that** said method proceeds at temperatures above 1000 °C.

3. The hot-rolling method according to claim 1 or 2, **characterised in that** first the lubricant is prefabricated in a first method step and then the prefabricated lubricant is brought to the rolling rod (2) in a second method step.

4. The hot-rolling method according to claim 3, **characterised in that** the two method steps are not synchronised.

5. The hot-rolling method according to any one of claims 1 to 4, **characterised in that** the lubricant is wound onto the rolling rod (2).

6. The hot-rolling method according to any one of the preceding claims, **characterised in that** before the lubricant is applied to the rolling rod (2), the lubricant is provided with a functional agent.

7. The hot-rolling method according to any one of the preceding claims, **characterised in that** before the lubricant is applied, a layer of functional agent is applied to the rolling rod (2).

8. The hot-rolling method according to claim 6 or 7, **characterised in that** the functional agent is an adhesive, a binder, a separating agent and/or an insulating agent, in particular a thermally insulating agent.

## Revendications

1. Procédé de laminage à chaud de corps creux métalliques allongés à l'aide d'une barre de laminage (2) placée dans le corps creux sur laquelle, avant le processus de laminage, on applique un agent lubrifiant, l'agent lubrifiant sous forme solide étant amené vers la barre de laminage (2) sous forme de corps moulé et/ou sous forme de film ou de plaque solide.

2. Procédé de laminage à chaud selon la revendication 1, **caractérisé en ce qu'**il se déroule à des températures supérieures à 1000 °C.

3. Procédé de laminage à chaud selon la revendication 1 ou 2, **caractérisé en ce que** d'abord on préconfectionne l'agent lubrifiant dans une première étape de procédé et ensuite, on amène l'agent lubrifiant pré-confectionné vers la barre de laminage (2), dans une deuxième étape de procédé.

4. Procédé de laminage à chaud selon la revendication 3, **caractérisé en ce que** les deux étapes de procédé ne sont pas synchronisées.

5. Procédé de laminage à chaud selon l'une quelconque des revendications 1 à 4, **caractérisé en ce qu'**on enroule l'agent lubrifiant sur la barre de laminage (2).

6. Procédé de laminage à chaud selon l'une quelconque des revendications précédentes, **caractérisé en ce qu'**avant l'application de l'agent lubrifiant, on applique sur la barre de laminage (2) une couche de produit fonctionnel.

7. Procédé de laminage à chaud selon l'une quelconque des revendications précédentes, **caractérisé en ce qu'**avant l'application de l'agent lubrifiant, on applique sur la barre de laminage (2) une couche de produit fonctionnel.

8. Procédé de laminage à chaud selon la revendication 6 ou 7, **caractérisé en ce que** le produit fonctionnel est un agent adhésif, un liant, un agent séparateur et/ou un agent isolant, notamment un agent d'isolation thermique.
